# EUROPÄISCHE PATENTANMELDUNG

(11) **EP 4 764 098 A1**
(43) Veröffentlichungstag der Anmeldung: **24.06.2026**
(21) Anmeldenummer: 25212002.7
(22) Anmeldetag: 29.10.2025
(51) Int. Cl.: E03F 3/04, E03F 5/04

(54) **ABLAUFRINNE FÜR DUSCHE**

(30) Priorität: 17.12.2024 DE 102024138234
(71) Anmelder: Dallmer GmbH & Co. KG, 59757 Arnsberg (DE)
(72) Erfinder: Steffen, Jörg, 59469 Ense-Bremen (DE); Gerbracht, Karl-Heinz, 59757 Arnsberg (DE)
(74) Vertreter: Fritz Patent- und Rechtsanwälte PartmbB

(57) **Zusammenfassung**

Ablaufrinne (1) für eine angrenzend an eine Wand (2) zumindest teilweise in einem Boden (3) eines Raumes angeordnete Ablaufvorrichtung, wobei die Ablaufrinne (1) so gestaltet ist, dass im eingebauten Zustand eine Ablauföffnung im Bereich der Unterkante der Wand gebildet werden kann, wobei die Ablaufrinne (1) einen Rinnenboden (5) und eine Rückwand (4) umfasst, die im eingebauten Zustand an der Wand (2) angeordnet sein kann, wobei die Ablaufrinne (1) zumindest abschnittsweise eine Vorderwand (9) auf der von der Rückwand (4) abgewandten Seite aufweist, wobei die Ablaufrinne (1) einen ersten Abschnitt (6) aufweist, in dem die Vorderwand (9) nicht vorgesehen oder erniedrigt ist, wobei die Ablaufrinne (1) dazu eingerichtet ist, dass Wasser in dem ersten Abschnitt (6) von dem Rinnenboden (5) nach vorne austritt, wobei die Ablaufrinne (1) mindestens einen zweiten Abschnitt (7) aufweist und dazu eingerichtet ist, dass in diesem mindestens einen zweiten Abschnitt (7) kein Wasser von dem Rinnenboden (5) nach vorne austritt, und wobei die Höhe (H) der Vorderwand (9) von der Unterseite des Rinnenbodens (5) bis zur Oberkante der Vorderwand (9) in dem mindestens einen zweiten Abschnitt (7) der Ablaufrinne (1) weniger als 8 mm beträgt.

## Beschreibung

Die vorliegende Erfindung betrifft eine Ablaufrinne gemäß dem Oberbegriff des Anspruchs 1 sowie eine Ablaufvorrichtung mit einer derartigen Ablaufrinne.

Eine Ablaufrinne und eine Ablaufvorrichtung der vorgenannten Art sind aus der EP 2 765 250 A1 bekannt. Die darin beschriebene Ablaufrinne ist für eine angrenzend an eine Wand zumindest teilweise in einem Boden eines Raumes angeordnete Ablaufvorrichtung vorgesehen, wobei die Ablaufrinne so gestaltet ist, dass im eingebauten Zustand eine Ablauföffnung im Bereich der Unterkante der Wand gebildet werden kann. Die Ablaufrinne umfasst einen Rinnenboden und eine Rückwand, die im eingebauten Zustand an der Wand angeordnet sein kann. Die Höhe der Rückwand von seinem oberen Ende bis zur Unterseite des Rinnenbodens beträgt weniger als 5 cm, insbesondere weniger als 3 cm. Weiterhin beträgt die Tiefe der Ablaufrinne von dem wandseitigen Ende der Rückwand bis zum raumseitigen Ende des Rinnenbodens weniger als 5 cm, insbesondere weniger als 3 cm.

Dabei weist die Rückwand an ihrem oberen Ende eine Umfaltung auf, so dass sie mehr als die doppelte Dicke des für die Rückwand verwendeten Materials aufweist. Dadurch ergibt sich eine vergleichsweise große Dicke der Rückwand und eine vergleichsweise große Tiefe der Ablaufrinne von dem wandseitigen Ende der Rückwand bis zum raumseitigen Ende des Rinnenbodens. Weiterhin weist die Ablaufrinne zumindest abschnittsweise eine Vorderwand auf, die sich raumseitig an den Rinnenboden anschließt. Die Vorderwand erstreckt sich von dem Rinnenboden vierteilkreisförmig nach oben und endet in einem sich parallel zu der Rückwand erstreckenden vertikalen Abschnitt. Dadurch ergibt sich eine vergleichsweise große Höhe der Vorderwand von der Unterseite des Rinnenbodens bis zur Oberkante der Vorderwand, die durch den sich parallel zu der Rückwand erstreckenden vertikalen Abschnitt gebildet wird.

Das der vorliegenden Erfindung zugrunde liegende Problem ist die Schaffung einer Ablaufrinne der eingangs genannten Art, die kompakter ausgebildet ist und damit insbesondere einfacher in einen dünnen Bodenbelag und/oder einen dünnen Wandbelag integriert werden kann. Weiterhin soll eine Ablaufvorrichtung der eingangs genannten Art mit einer derartigen Ablaufrinne geschaffen werden.

Dies wird hinsichtlich der Ablaufrinne durch eine Ablaufrinne der eingangs genannten Art mit den kennzeichnenden Merkmalen des Anspruchs 1 und/oder des Anspruchs 3 und/oder des Anspruchs 6 sowie hinsichtlich der Ablaufvorrichtung durch eine Ablaufvorrichtung der eingangs genannten Art mit den kennzeichnenden Merkmalen des Anspruchs 12 gelöst. Die Unteransprüche betreffen bevorzugte Ausgestaltungen der Erfindung.

Gemäß Anspruch 1 ist vorgesehen, dass die Höhe der Vorderwand von der Unterseite des Rinnenbodens bis zur Oberkante der Vorderwand in dem mindestens einen zweiten Abschnitt der Ablaufrinne weniger als 8 mm beträgt. Dabei kann die Höhe der Vorderwand von der Unterseite des Rinnenbodens bis zur Oberkante der Vorderwand in dem mindestens einen zweiten Abschnitt der Ablaufrinne weniger als 7 mm, insbesondere zwischen 4,5 mm und 6,5 mm, beispielsweise etwa 5,5 mm betragen. Durch eine derartig geringe Höhe kann die Ablaufrinne einfach in einen dünnen Bodenbelag integriert werden.

Gemäß Anspruch 3 ist vorgesehen, dass die Richtung, in der sich das von dem Rinnenboden abgewandte Ende der Vorderwand in dem mindestens einen zweiten Abschnitt der Ablaufrinne von dem Rinnenboden wegerstreckt, mit der im eingebauten Zustand der Ablaufrinne horizontal ausgerichteten Unterseite des Rinnenbodens einen Winkel einschließt, der kleiner als 80° ist. Dabei kann die Richtung, in der sich das von dem Rinnenboden abgewandte Ende der Vorderwand in dem mindestens einen zweiten Abschnitt der Ablaufrinne von dem Rinnenboden wegerstreckt, mit der im eingebauten Zustand der Ablaufrinne horizontal ausgerichteten Unterseite des Rinnenbodens einen Winkel einschließen, der kleiner als 60° ist, insbesondere zwischen 20° und 50° groß ist, vorzugsweise zwischen 30° und 40° groß ist, beispielsweise zwischen 36° und 37° groß ist. Durch diesen vergleichsweise kleinen Winkel ergibt sich eine vergleichsweise geringe Höhe der Vorderwand, ohne dass dabei der mindestens eine zweite Abschnitts der Ablaufrinne seine Wassersammelfunktion verliert.

Gemäß Anspruch 6 ist vorgesehen, dass die Dicke der Rückwand in der sich im eingebauten Zustand senkrecht zur Wand erstreckenden Richtung weniger als 5 mm beträgt. Dabei kann die Dicke der Rückwand in der sich im eingebauten Zustand senkrecht zur Wand erstreckenden Richtung weniger als 4 mm, insbesondere zwischen 2 mm und 3 mm, beispielsweise etwa 2,5 mm betragen. Durch eine derartig geringe Dicke der Rückwand kann die Ablaufrinne einfach in einen dünnen Wandbelag integriert werden.

Es besteht die Möglichkeit, dass die Tiefe der Ablaufrinne von dem wandseitigen Ende der Rückwand bis zum raumseitigen Ende der Vorderwand weniger als 20 mm, insbesondere weniger als 18 mm, vorzugsweise zwischen 15 mm und 17 mm beträgt. Dadurch wird die Kompaktheit der Ablaufrinne weiter vergrößert.

Es kann vorgesehen sein, dass der erste Abschnitt der Ablaufrinne ein mittlerer Abschnitt der Ablaufrinne ist. Dabei kann beispielsweise links und rechts außerhalb des ersten Abschnitts jeweils ein zweiter Abschnitt angeordnet sein.

Es besteht die Möglichkeit, dass der Rinnenboden ein Gefälle in Längsrichtung der Ablaufrinne aufweist, insbesondere in dem mindestens einen zweiten Abschnitt ein Gefälle in Längsrichtung zu dem ersten Abschnitt hin aufweist. Auf diese Weise wird gewährleistet, dass das Wasser zu dem Bereich der Rinne gelangt, aus dem es seitlich austreten kann.

Gemäß Anspruch 12 ist die Ablaufrinne eine erfindungsgemäße Ablaufrinne.

Es kann vorgesehen sein, dass die Ablaufvorrichtung eine Abdeckung umfasst, unter der Wasser von der Ablaufrinne zu der Wassereinlauföffnung fließen kann. Auf diese Weise kann das seitlich aus der Ablaufrinne herausfließende Wasser sicher in eine Wassereinlauföffnung eines im Estrich vormontierten Ablaufgehäuses gelangen. Um das Fließen des Wassers unter der Abdeckung von der Ablaufrinne zu der Wassereinlauföffnung zu ermöglichen, kann dabei die Abdeckung eine im eingebauten Zustand wandseitig angeordnete Anschrägung aufweisen.

Es besteht die Möglichkeit, dass die Ablaufvorrichtung einen Halterahmen für die Abdeckung umfasst, wobei die Ablaufrinne und der Halterahmen dazu eingerichtet sind, miteinander verbunden zu werden. Insbesondere kann dabei die Ablaufrinne mindestens einen Gewindestift oder eine Schraube aufweisen, der oder die von der Ablaufrinne nach unten ragt und an dem Halterahmen über eine Schraubverbindung befestigt werden kann.

Weitere Merkmale und Vorteile von Ausführungsbeispielen der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine Vorderansicht einer Ausführungsform einer erfindungsgemäßen Ablaufrinne;
- Fig. 2: eine perspektivische Ansicht der Ablaufrinne gemäß Fig. 1;
- Fig. 3: eine Draufsicht auf die Ablaufrinne gemäß Fig. 1;
- Fig. 4: einen Schnitt gemäß den Pfeilen IV - IV in Fig. 3;
- Fig. 5: eine perspektivische Ansicht der Ablaufrinne gemäß Fig. 1 mit einem Teil einer erfindungsgemäßen Ablaufvorrichtung in einer Explosionsansicht;
- Fig. 6: ein Detail gemäß dem Pfeil VI in Fig. 5;
- Fig. 7: eine perspektivische Ansicht der Ablaufrinne gemäß Fig. 1 mit dem Teil der Ablaufvorrichtung gemäß Fig. 5 im montierten Zustand;
- Fig. 8: eine weitere perspektivische Ansicht der Ablaufrinne gemäß Fig. 1 mit dem Teil der Ablaufvorrichtung gemäß Fig. 5 im montierten Zustand;
- Fig. 9: ein Detail gemäß dem Pfeil IX in Fig. 8;
- Fig. 10: eine Draufsicht auf die Ablaufrinne gemäß Fig. 1 und das Teil der Ablaufvorrichtung gemäß Fig. 5 im montierten Zustand;
- Fig. 11: eine Vorderansicht der Ablaufrinne gemäß Fig. 1 und des Teils der Ablaufvorrichtung gemäß Fig. 5 im montierten Zustand;
- Fig. 12: eine Längsschnitt der Ablaufrinne gemäß Fig. 1 und des Teils der Ablaufvorrichtung gemäß Fig. 5 im montierten Zustand;
- Fig. 13: eine stirnseitige Ansicht der Ablaufrinne gemäß Fig. 1 und des Teils der Ablaufvorrichtung gemäß Fig. 5 im montierten Zustand;
- Fig. 14: einen Schnitt gemäß den Pfeilen XIV - XIV in Fig. 11;
- Fig. 15: einen Schnitt gemäß den Pfeilen XV - XV in Fig. 11;
- Fig. 16: eine perspektivische Ansicht der in den Boden eines Raumes eingebauten Ablaufrinne gemäß Fig. 1 und der Ablaufvorrichtung gemäß Fig. 5;
- Fig. 17: eine perspektivische Ansicht eines Details der Fig. 16;
- Fig. 18: eine Draufsicht auf ein Detail der Fig. 16.

Es ist nicht notwendig, dass eine erfindungsgemäße Vorrichtung alle nachfolgend beschriebenen Merkmale aufweist. Es ist auch möglich, dass eine erfindungsgemäße Vorrichtung nur einzelne Merkmale der nachfolgend beschriebenen Ausführungsbeispiele aufweist.

Die aus Fig. 16 ersichtliche Ausführungsform einer erfindungsgemäßen Ablaufvorrichtung umfasst ein nicht dargestelltes Ablaufgehäuse, das über einen Ablaufstutzen mit einem bauseitigen Ablaufrohr verbunden werden kann. Die Ablaufvorrichtung weist in einem oberen Bereich eine Wassereinlauföffnung 8 auf (siehe Fig. 15), von der Wasser in das Ablaufgehäuse gelangen kann. Die Ablaufvorrichtung umfasst weiterhin einen nicht dargestellten Geruchsverschluss.

Die Ablaufvorrichtung umfasst weiterhin eine erfindungsgemäße Ablaufrinne 1, durch die das Wasser in die Wassereinlauföffnung 8 gelangen kann. Die Ablaufrinne 1 ist in dem Übergangsbereich von der Wand 2 zu dem Boden 3 des Raumes angeordnet. Dabei kann die Wand 2 mit Wandfliesen und der Boden 3 mit Bodenfliesen versehen sein.

Die Ablaufrinne 1 weist im abgebildeten Ausführungsbeispiel einen ersten Abschnitt 6 auf, der in der Mitte der Ablaufrinne 1 angeordnet ist. Die Ablaufrinne 1 weist weiterhin zwei zweite Abschnitte 7 auf, die außen angeordnet sind und sich links und rechts in Fig. 3 an den ersten Abschnitt 6 anschließen.

Die Ablaufrinne 1 ist im ersten Abschnitts 6 beziehungsweise im Bereich der Wassereinlauföffnung 8 nach oben und zur von der Wand abgewandten Seite geöffnet (siehe Fig. 4 und Fig. 15). In diesem ersten Abschnitt 6 der Ablaufrinne 1 kann somit Wasser nach vorne beziehungsweise nach rechts in Fig. 4 und Fig. 15 aus der Ablaufrinne 1 herauslaufen und in die Wassereinlauföffnung 8 eintreten.

Die Ablaufrinne 1 weist in dem ersten Abschnitt 6 einen im Wesentlichen L-förmigen Querschnitt auf mit einem im eingebauten Zustand als Rückwand 4 dienenden vertikalen Schenkel, der nach oben ragt, und einem als Rinnenboden 5 dienenden horizontalen Schenkel. Die Rückwand 4 kann dabei unter der untersten Wandfliese enden oder in den Wandaufbau integriert werden.

Die Ablaufrinne 1 ist in den beiden zweiten Abschnitten 7 beziehungsweise außerhalb des Bereichs der Wassereinlauföffnung 8 anders gestaltet. Dort weist sie auf der der Rückwand 4 gegenüberliegenden Seite eine sich von dem Rinnenboden 5 nach oben erstreckende Vorderwand 9 auf (siehe Fig. 4 und Fig. 14). Die Vorderwand 9 kann verhindern, dass Wasser fliesenseitig aus der Ablaufrinne 1 herausläuft.

Der Rinnenboden 5 weist in den beiden zweiten Abschnitten 7 ein Gefälle in Längsrichtung zum ersten Abschnitt 6 hin auf. Die Rückwand 4 ist in den beiden zweiten Abschnitten 7 gleich gestaltet wie in dem ersten Abschnitt 6. Die Rückwand 4 ist in vertikaler Richtung deutlich ausgedehnter als die Vorderwand 9 (siehe Fig. 4).

Die Vorderwand 9 erstreckt sich von dem Rinnenboden 5 nicht vertikal nach oben, sondern schräg nach oben (siehe Fig. 4). Dabei schließt die Richtung, in der sich das von dem Rinnenboden 5 abgewandte Ende der Vorderwand 9 von dem Rinnenboden 5 wegerstreckt, mit der im eingebauten Zustand der Ablaufrinne 1 horizontal ausgerichteten Unterseite des Rinnenbodens 5 einen Winkel α ein, der kleiner als 80° ist, insbesondere kleiner als 60° ist, vorzugsweise zwischen 20° und 50° groß ist, beispielsweise zwischen 30° und 40° groß ist. Im abgebildeten Ausführungsbeispiel ist der Winkel α zwischen 36° und 37° groß.

Weiterhin beträgt die Höhe H der Vorderwand 9 von der Unterseite des Rinnenbodens 5 bis zur Oberkante der Vorderwand 9 in den zweiten Abschnitten 7 der Ablaufrinne 1 weniger als 8 mm, insbesondere weniger als 7 mm, vorzugsweise zwischen 4,5 mm und 6,5 mm, beispielsweise etwa 5,5 mm (siehe Fig. 4).

Weiterhin beträgt die Dicke D der Rückwand 4 in der sich im eingebauten Zustand senkrecht zur Wand 2 erstreckenden Richtung weniger als 5 mm, insbesondere weniger als 4 mm, vorzugsweise zwischen 2 mm und 3 mm, beispielsweise etwa 2,5 mm (siehe Fig. 4).

Weiterhin beträgt die Tiefe T der Ablaufrinne 1 von dem wandseitigen Ende der Rückwand 4 bis zum raumseitigen Ende der Vorderwand 9 weniger als 20 mm, insbesondere weniger als 18 mm, vorzugsweise zwischen 15 mm und 17 mm (siehe Fig. 4).

Neben der Ablaufrinne 1 ist eine Abdeckung 10 angeordnet (siehe beispielsweise Fig. 6), deren Oberseite sich auf der gleichen Höhe wie die Oberseite der Bodenfliesen befinden kann. Dementsprechend kann das abzuführende Wasser von den Bodenfliesen über die Abdeckung 10 in die Ablaufrinne 1 gelangen. Dabei kann die wandseitige Seite der Abdeckung 10 im Wesentlichen mit den Wandfliesen fluchten. Auf diese Weise ergibt sich eine Abflussöffnung, die als schmaler Spalt in der Wand an deren unterem Ende angeordnet ist. Die Abdeckung 10 ist nur in einem mittleren Bereich der Ablaufrinne 1 angeordnet, wobei sich die Abdeckung 10 über den ersten Abschnitt 6 und kurze Teile der beiden zweiten Abschnitte 7 erstreckt (siehe beispielsweise Fig. 16 und Fig. 17).

Die der Wand 2 zugewandte Seite der Abdeckung 10 ist so angeschrägt, dass in der Ablaufrinne 1 befindliches Wasser unter der Anschrägung 11 der Abdeckung 10 hindurch zu der Wassereinlauföffnung 8 gelangen kann. Die Abdeckung 10 kann im eingebauten Zustand lose auf Teilen der Ablaufvorrichtung oder des Bodens aufliegen, so dass sie nach oben entnommen werden kann, um den Geruchsverschluss zugänglich zu machen.

Im abgebildeten Ausführungsbeispiel wird die Abdeckung 10 durch einen umlaufenden Rahmen gebildet, in den ein Einlegeteil eingebracht werden kann. Dabei kann das Einlegeteil aus dem gleichen Material wie die Bodenfliesen bestehen. Es kann aber auch vorgesehen sein, die Abdeckung 10 anders zu gestalten, beispielsweise als einstückiges Teil aus Metall.

Die Ablaufvorrichtung umfasst einen Halterahmen 12 für die Abdeckung 10, wobei die Ablaufrinne 1 und der Halterahmen 12 dazu eingerichtet sind, miteinander verbunden zu werden. Insbesondere weist dabei die Ablaufrinne 1 mindestens einen Gewindestift 13 auf, der von der Ablaufrinne 1 nach unten ragt und an dem Halterahmen 12 über eine Schraubverbindung befestigt werden kann (siehe Fig. 6 und Fig. 14).

Die Ablaufvorrichtung umfasst weiterhin einen Unterbaurahmen 14, der sich von dem Halterahmen 12 nach unten in Richtung auf das nicht abgebildete Ablaufgehäuse erstreckt. Dabei können der Unterbaurahmen 14 und der Halterahmen 12 ebenfalls über die Schraubverbindung miteinander verbunden werden.

Der Einbau einer erfindungsgemäßen Ablaufvorrichtung erfolgt dadurch, dass in einem ersten Verfahrensschritt das Ablaufgehäuse vor dem Aufbringen des Estrichs auf dem Rohboden montiert und mit einem Abflussrohr verbunden wird. Anschließend wird der Estrich auf den Rohboden aufgebracht, so dass das Ablaufgehäuse zumindest teilweise von dem Estrich umgeben ist. Anschließend werden der gesamte Boden- und Wandbereich einschließlich der bereits montierten Ablaufteile eingedichtet.

Die Ablaufrinne 1 befindet sich bei Lieferung auf die Baustelle in der Regel in einem vormontierten Zustand, in dem die Ablaufrinne 1 über eine Schraubverbindung mit dem Halterahmen 12 und dem Unterbaurahmen 14 verbunden ist. Die Ablaufrinne 1 wird angrenzend an die verputzte Wand montiert. Daran anschließend werden Wandfliesen aufgebracht, wodurch die Rückwand 4 der Ablaufrinne 1 gegebenenfalls von oben abgedeckt werden kann. Der Geruchsverschluss wird eingesetzt und auf den Halterahmen 12 wird die Abdeckung 10 lose aufgelegt. Anschließend können die Bodenfliesen passend an die Abdeckung 10 angearbeitet werden.

## Patentansprüche

1. Ablaufrinne (1) für eine angrenzend an eine Wand (2) zumindest teilweise in einem Boden (3) eines Raumes angeordnete Ablaufvorrichtung, wobei die Ablaufrinne (1) so gestaltet ist, dass im eingebauten Zustand eine Ablauföffnung im Bereich der Unterkante der Wand gebildet werden kann, wobei die Ablaufrinne (1) einen Rinnenboden (5) und eine Rückwand (4) umfasst, die im eingebauten Zustand an der Wand (2) angeordnet sein kann, wobei die Ablaufrinne (1) zumindest abschnittsweise eine Vorderwand (9) auf der von der Rückwand (4) abgewandten Seite aufweist, wobei die Ablaufrinne (1) einen ersten Abschnitt (6) aufweist, in dem die Vorderwand (9) nicht vorgesehen oder erniedrigt ist, wobei die Ablaufrinne (1) dazu eingerichtet ist, dass Wasser in dem ersten Abschnitt (6) von dem Rinnenboden (5) nach vorne austritt, wobei die Ablaufrinne (1) mindestens einen zweiten Abschnitt (7) aufweist und dazu eingerichtet ist, dass in diesem mindestens einen zweiten Abschnitt (7) kein Wasser von dem Rinnenboden (5) nach vorne austritt, **dadurch gekennzeichnet, dass** die Höhe (H) der Vorderwand (9) von der Unterseite des Rinnenbodens (5) bis zur Oberkante der Vorderwand (9) in dem mindestens einen zweiten Abschnitt (7) der Ablaufrinne (1) weniger als 8 mm beträgt.

2. Ablaufrinne (1) nach Anspruch 1, **dadurch gekennzeichnet, dass** die Höhe (H) der Vorderwand (9) von der Unterseite des Rinnenbodens (5) bis zur Oberkante der Vorderwand (9) in dem mindestens einen zweiten Abschnitt (7) der Ablaufrinne (1) weniger als 7 mm, insbesondere zwischen 4,5 mm und 6,5 mm, beispielsweise etwa 5,5 mm beträgt.

3. Ablaufrinne (1) nach dem Oberbegriff des Anspruchs 1, **dadurch gekennzeichnet, dass** die Richtung, in der sich das von dem Rinnenboden (5) abgewandte Ende der Vorderwand (9) in dem mindestens einen zweiten Abschnitt (7) der Ablaufrinne (1) von dem Rinnenboden (5) wegerstreckt, mit der im eingebauten Zustand der Ablaufrinne (1) horizontal ausgerichteten Unterseite des Rinnenbodens (5) einen Winkel (α) einschließt, der kleiner als 80° ist.

4. Ablaufrinne (1) nach Anspruch 3, **dadurch gekennzeichnet, dass** die Ablaufrinne (1) eine Ablaufrinne (1) nach einem der Ansprüche 1 oder 2 ist.

5. Ablaufrinne (1) nach einem der Ansprüche 3 oder 4, **dadurch gekennzeichnet, dass** die Richtung, in der sich das von dem Rinnenboden (5) abgewandte Ende der Vorderwand (9) in dem mindestens einen zweiten Abschnitt (7) der Ablaufrinne (1) von dem Rinnenboden (5) wegerstreckt, mit der im eingebauten Zustand der Ablaufrinne (1) horizontal ausgerichteten Unterseite des Rinnenbodens (5) einen Winkel (α) einschließt, der kleiner als 60° ist, insbesondere zwischen 20° und 50° groß ist, vorzugsweise zwischen 30° und 40° groß ist, beispielsweise zwischen 36° und 37° groß ist.

6. Ablaufrinne (1) nach dem Oberbegriff des Anspruchs 1, **dadurch gekennzeichnet, dass** die Dicke (D) der Rückwand (4) in der sich im eingebauten Zustand senkrecht zur Wand (2) erstreckenden Richtung weniger als 5 mm beträgt.

7. Ablaufrinne (1) nach Anspruch 6, **dadurch gekennzeichnet, dass** die Ablaufrinne (1) eine Ablaufrinne (1) nach einem der Ansprüche 1 bis 5 ist.

8. Ablaufrinne (1) nach einem der Ansprüche 6 oder 7, **dadurch gekennzeichnet, dass** die Dicke (D) der Rückwand (4) in der sich im eingebauten Zustand senkrecht zur Wand (2) erstreckenden Richtung weniger als 4 mm beträgt, insbesondere zwischen 2 mm und 3 mm beträgt, beispielsweise etwa 2,5 mm beträgt.

9. Ablaufrinne (1) nach einem der Ansprüche 1 bis 8, **dadurch gekennzeichnet, dass** die Tiefe (T) der Ablaufrinne (1) von dem wandseitigen Ende der Rückwand (4) bis zum raumseitigen Ende der Vorderwand (9) weniger als 20 mm, insbesondere weniger als 18 mm, vorzugsweise zwischen 15 mm und 17 mm beträgt.

10. Ablaufrinne (1) nach einem der Ansprüche 1 bis 9, **dadurch gekennzeichnet, dass** der erste Abschnitt (6) der Ablaufrinne (1) ein mittlerer Abschnitt der Ablaufrinne (1) ist.

11. Ablaufrinne (1) nach einem der Ansprüche 1 bis 10, **dadurch gekennzeichnet, dass** der Rinnenboden (5) ein Gefälle in Längsrichtung der Ablaufrinne (1) aufweist, insbesondere in dem mindestens einen zweiten Abschnitt (7) ein Gefälle in Längsrichtung zu dem ersten Abschnitt (6) hin aufweist.

12. Ablaufvorrichtung, die angrenzend an eine Wand (2) zumindest teilweise in einem Boden (3) eines Raumes angeordnet werden kann, so dass insbesondere eine Ablauföffnung im Bereich der Unterkante der Wand (2) gebildet werden kann, umfassend
- eine Wassereinlauföffnung (8),
- ein in den Boden (3) eines Raumes einbringbares Ablaufgehäuse, das strömungstechnisch mit einem Abflussrohr verbindbar ist,
- sowie eine Ablaufrinne (1), in die durch die Ablauföffnung Wasser eintreten und aus der Wasser in die Wassereinlauföffnung (8) austreten kann,
**dadurch gekennzeichnet, dass** die Ablaufrinne (1) eine Ablaufrinne (1) nach einem der Ansprüche 1 bis 11 ist.

13. Ablaufvorrichtung nach Anspruch 12, **dadurch gekennzeichnet, dass** die Ablaufvorrichtung eine Abdeckung (10) umfasst, unter der Wasser von der Ablaufrinne (1) zu der Wassereinlauföffnung (8) fließen kann.

14. Ablaufvorrichtung nach einem der Ansprüche 12 oder 13, **dadurch gekennzeichnet, dass** die Ablaufvorrichtung einen Halterahmen (12) für die Abdeckung (10) umfasst, wobei die Ablaufrinne (1) und der Halterahmen (12) dazu eingerichtet sind, miteinander verbunden zu werden.

15. Ablaufvorrichtung nach Anspruch 14, **dadurch gekennzeichnet, dass** die Ablaufrinne (1) mindestens einen Gewindestift (13) oder eine Schraube aufweist, der oder die von der Ablaufrinne (1) nach unten ragt und an dem Halterahmen (12) über eine Schraubverbindung befestigt werden kann.
